# EUROPÄISCHE PATENTANMELDUNG

(11) **EP 4 764 328 A1**
(43) Veröffentlichungstag der Anmeldung: **24.06.2026**
(21) Anmeldenummer: 25223842.3
(22) Anmeldetag: 16.12.2025
(51) Int. Cl.: F24D 3/18, F24D 17/02, F24D 19/00, F24D 19/10, F24H 15/212, F24H 15/325

(54) **WÄRMEPUMPEN-HYDRAULIKEINHEIT UND WÄRMEPUMPENANLAGE**

(30) Priorität: 17.12.2024 DE 102024138429
(71) Anmelder: Stiebel Eltron GmbH & Co. KG, 37603 Holzminden (DE)
(72) Erfinder: Hafner, Ulrich, 37671 Höxter (DE); Hörsting, Alexander, 31079 Sibbesse (DE); Stein, Sebastian, 318863 Coppenbrügge (DE)

(57) **Zusammenfassung**

Es wird eine Wärmepumpen-Hydraulikeinheit (100) mit einem ersten Anschluss (101) für einen Wärmepumpenrücklauf (RL), einem zweiten Anschluss (102) für einen Wärmepumpenvorlauf (VL), einem dritten Anschluss (103) für einen Warmwasserrücklauf (RLW), einem vierten Anschluss (104) für einen Warmwasservorlauf (VLW), einem fünften Anschluss (105) für einen Vorlauf des ersten Heizkreises (VLHK1), einem sechsten Anschluss (106) für einen Rücklauf des ersten Heizkreises (RLHK1), einem 4/3-Wegeventil (130) mit vier Anschlüssen (131 - 134), einer ersten Zirkulationspumpe (140), welche mit dem zweiten Anschluss (102) und dem 4/3-Wegeventil gekoppelt ist, und einem Bypassventil (190) zwischen dem fünften und sechsten Anschluss (105, 106), einem ersten Temperatursensor (182) zwischen der Zirkulationspumpe (140) und dem 4/3-Wegeventil (130), und einem zweiten Temperatursensor (181) am sechsten Anschluss (106) vorgesehen.

## Beschreibung

Die vorliegende Erfindung betrifft eine Wärmepumpen-Hydraulikeinheit sowie eine Wärmepumpenanlage.

Wärmepumpen können verwendet werden, um sowohl Warmwasser zu erzeugen als auch ein Gebäude zu beheizen. Dazu wird typischerweise ein Pufferspeicher für das Warmwasser sowie ein Pufferspeicher für die Heizung eines Gebäudes vorgesehen.

DE 10 2021 118 041 A1 beschreibt ein Haustechnikgerät mit einer Wärmepumpe und einem Speicher sowie einem Pufferspeicher.

Es ist eine Aufgabe der vorliegenden Erfindung, eine Wärmepumpen-Hydraulikeinheit und eine Wärmepumpenanlage vorzusehen, welche über einen geringeren Platzbedarf verfügt und einen minimalen Wasservolumenstrom sicherstellen kann.

Diese Aufgabe wird durch ein Wärmepumpenhydraulikmodul nach Anspruch 1 sowie durch eine Wärmepumpenanlage nach Anspruch 6 gelöst.

Die Hydraulikeinheit kann mittels des Wärmepumpenvorlaufs und Wärmepumpenrücklaufs mit den entsprechenden Anschlüssen der Wärmepumpe gekoppelt sein. Die Zirkulationspumpe kann in Reihe mit dem Wärmepumpenvorlauf vorgesehen sein. Das 4/3-Wegeventil ist mit dem Ausgang der Zirkulationspumpe, einem Warmwasservorlaufanschluss und einem Vorlaufanschluss des ersten Heizkreises gekoppelt. Das 4/3-Wegeventil kann auch mit einem Vorlauf eines zweiten Heizkreises gekoppelt sein. Die Hydraulikeinheit weist zur Vermeidung einer Unterschreitung des Mindestwarmwasservolumenstromes ein Bypassventil zwischen dem Vorlauf und dem Rücklauf des ersten Heizkreises auf.

Wenn erfasst wird, dass der Wasservolumenstrom unter einen Mindestwert fällt, dann kann das Bypassventil geöffnet werden.

Mit der Wärmepumpen-Hydraulikeinheit gemäß einem Beispiel kann bei einer Hydraulikeinheit mit zwei Heizkreisen und einem 4/3-Wegeventil sichergestellt werden, dass ein Mindestwasservolumenstrom der Wärmepumpe bei Anschluss von zwei Heizkreisen vorhanden ist, ohne dass die Temperaturregelung für einen der beiden Heizkreise beeinflusst wird.

Wenn die Mindestmenge an Wasservolumenstrom wieder überschritten wird, dann kann das Ventil wieder geschlossen, jedoch nicht komplett geschlossen werden. Insbesondere kann es so weit geöffnet bleiben, dass ein minimaler Wasservolumenstrom über das Ventil strömt. Dieser Volumenstrom kann sehr viel kleiner als der Volumenstrom sein, welcher dem ersten Heizkreis zur Verfügung gestellt wird. Dies hat den Vorteil, dass der Einfluss auf die Rücklauftemperatur geringer ist.

Mit dem Hydraulikmodul gemäß einem Beispiel kann eine Wärmepumpenanlage vorgesehen werden, bei welcher auf einen Pufferspeicher verzichtet werden kann. Dies ist kostengünstiger in der Anschaffung und ermöglicht eine Aufstellung der Anlage mit geringerem Raumbedarf.

Durch das Vorsehen des Bypassventils zwischen Vorlauf und Rücklauf des ersten Heizkreises und durch Überwachung des Volumenstromes kann sichergestellt werden, dass die Wärmepumpenanlage immer mit einem Mindestvolumenstrom betrieben werden kann. Dazu erfolgt eine entsprechende Steuerung des Bypassventils, welches geöffnet wird, wenn ein Mindestvolumenstrom unterschritten ist.

Durch das Vorsehen von Temperatursensoren im Vorlauf und Rücklauf des ersten Heizkreises kann erfasst werden, wenn der erste Heizkreis keine Wärme mehr abnimmt. Wenn dies erfasst wird, dann kann eine Temperaturanpassung an die Solltemperatur des zweiten Heizkreises erfolgen.

Die beiden Temperatursensoren erfassen eine Temperaturspreizung zwischen Vorlauf und Rücklauf des ersten Heizkreises HK1.

Optional kann ein Temperatursensor in dem Vorlauf des ersten Heizkreises sowie dem Rücklauf des ersten Heizkreises vorgesehen werden. Das Bypassventil kann entsprechend der dort gemessenen Temperaturen gesteuert werden.

Die Wärmepumpen-Hydraulikeinheit kann beispielsweise zwei Betriebsarten aufweisen. Eine erste Betriebsart wird aktiviert, wenn ein Wasservolumenstrom oberhalb eines Schwellwertes ist und das Bypassventil geschlossen ist. Die zweite Betriebsart wird aktiviert, wenn der Wasservolumenstrom unterhalb eines Schwellwertes fällt, wobei der Schwellwert einen Mindestvolumenstrom darstellt, welchen beispielsweise die Wärmepumpe benötigt. In der zweiten Betriebsart wird das Bypassventil geöffnet, so dass Wasser hindurchströmen kann.

In der zweiten Betriebsart können der erste und zweite Temperatursensor die erste und zweite Temperatur erfassen. Das Bypassventil wird in der zweiten Betriebsart in Abhängigkeit von dem Wasservolumenstrom gesteuert. Wenn die durch die beiden Temperatursensoren gemessenen Temperaturen übereinstimmen, dann ist dies ein Hinweis darauf, dass der erste Heizkreis keinen Heizbedarf hat. In diesem Fall kann die Temperatur des Warmwasservorlaufes reduziert werden. Dies ist insbesondere sinnvoll, wenn ein zweiter Heizkreis vorhanden ist, der eine Solltemperatur aufweist, die geringer ist als die Solltemperatur für den ersten Heizkreis. Wenn der erste Heizkreis somit keinen Wärmebedarf mehr benötigt, dann kann die Temperatur, welche von der Wärmepumpe bereitgestellt wird, reduziert werden. Insbesondere kann die Temperatur dann an die Solltemperatur für den zweiten Heizkreis angepasst werden. Dies ist vorteilhaft, weil damit die Wärmepumpe effizienter betrieben werden kann.

Wenn die Vorlauftemperatur und die Rücklauftemperatur gleich sind, kann erfasst werden, dass der erste Heizkreis keinen Bedarf an Warmwasser hat und die Wassertemperatur, die von der Wärmepumpe bereitgestellt wird, kann auf das Niveau des zweiten Heizkreises abgesenkt werden.

Gemäß einem Aspekt kann das Bypassventil, nachdem es in der zweiten Betriebsart geöffnet wurde und die erste Betriebsart wieder aktiviert ist, nicht ganz geschlossen werden. Durch das nicht komplette Schließen des Ventils kann das Risiko eines verklemmten Ventils reduziert werden.

Durch das Vorsehen des Rücklauf-Temperatursensors, welcher immer angeströmt wird, kann vermieden werden, dass die Regelung der Zirkulationspumpe bezüglich der Temperaturspreizung im ersten Heizkreis zu unerwünschten Temperaturen führt, wenn der erste Heizkreis die Wärme nicht mehr abgeben kann.

Mit der Hydraulikeinheit kann ein Mindestwasservolumenstrom sichergestellt werden und die Wassertemperatur der Wärmepumpe kann abgesenkt werden, wenn der erste Heizkreis keinen Bedarf mehr hat, so dass die Wassertemperatur an die Solltemperatur des zweiten Heizkreises angepasst werden kann. Hierbei ist die Solltemperatur des zweiten Heizkreises kleiner als die Solltemperatur des ersten Heizkreises.

Falls ein zweiter Heizkreis vorhanden ist, dann kann optional eine zweite Zirkulationspumpe für den zweiten Heizkreis vorgesehen sein.

Durch entsprechende Steuerung des 4/3-Wegeventils lassen sich mehrere Betriebsarten realisieren. Insbesondere kann eine Betriebsart Warmwasserbereitung, eine Heizbetriebsart des ersten Heizkreises, eine Heizbetriebsart des ersten Heizkreises inklusive einer Überströmung durch die Überströmungsstrecke, ein Heizbetrieb mit einem geschlossenen ersten Heizkreis sowie einer Überströmung durch die Überströmungsstrecke, einem Abtaubetrieb mit offenem ersten Heizkreis, einem weiteren Abtaubetrieb mit einem Heizkreis und einer Überströmung durch die Überströmungsstrecke, eine weitere Abtaubetriebsart mit einer Überströmung über die Überströmungsstrecke, einem vierten Abtaubetrieb mit einem ersten Heizkreis sowie einer Überströmung im Warmwasserspeicher sowie einer fünften Abtaubetriebsart mit einer Überströmung im Warmwasserspeicher und einer Energieaufnahme über den Warmwasserspeicher.

Die Wärmepumpenanlage kann eine Wärmepumpe, eine Hydraulikeinheit und einen Warmwasserpufferspeicher aufweisen. Die Hydraulikeinheit weist ferner ein Gehäuse, einen Wärmepumpenvorlauf, einen Wärmepumpenrücklauf, einen Warmwasserrücklauf, einen Warmwasservorlauf und mindestens einen Heizkreisvorlauf und einen Heizkreisrücklauf für einen Heizkreis auf. Die Hydraulikeinheit kann mit einem Warmwasserpufferspeicher gekoppelt sein. Die Vorlauf- und Rücklaufanschlüsse sind unmittelbar mit dem Heizkreis gekoppelt, d. h. es ist kein Pufferspeicher dazwischen vorgesehen. Dies ist vorteilhaft, weil damit der Platzbedarf des Pufferspeichers eingespart werden kann.

Mit der beschriebenen Hydraulikeinheit kann ein ordnungsgemäßer Betrieb des Wärmepumpensystems mit einem minimalen Wasservolumenstrom sichergestellt werden. Insbesondere kann eine Situation verhindert werden, bei welcher das 4/3-Wegeventil den Wasservolumenstrom der Wärmepumpe aufteilt und ein Teil zum ersten Heizkreis und ein anderer Teil zur Überströmungsstrecke des zweiten Heizkreises fließt. Wenn beispielsweise ein Wärmebedarf des ersten Heizkreises gering ist und die Temperaturdifferenz zwischen den beiden Heizkreisen hoch ist, dann kann es vorkommen, dass der Mindestwarmwasservolumenstrom der Wärmepumpe unterschritten wird, obwohl die Zirkulationspumpe mit maximaler Drehzahl läuft. Diese Situation kann effektiv durch die oben beschriebene Hydraulikeinheit vermieden werden.

Ferner kann eine Situation vermieden werden, bei welcher der Heizkreis 1 keinen Wärmebedarf hat und alle Verbraucher des ersten Heizkreises (beispielsweise Radiatoren, Fußbodenkreise) geschlossen sind, so dass Heizungswasser vom Vorlauf der Wärmepumpe zur Überströmungsstrecke des zweiten Heizkreises strömt. Das Heizungswasser wird von der Wärmepumpe auf einem Temperaturniveau bereitgestellt, das dem Sollwert des ersten Heizkreises entspricht. Wenn dieser Sollwert über dem Sollwert des zweiten Heizkreises liegt, dann erfolgt eine Vermischung der Warmwasserströme in der Überströmungsstrecke, so dass es zu einem Energieverlust kommt, wodurch das System ineffizient arbeitet.

Die Hydraulikeinheit einer Wärmepumpe ist ein zentraler Bestandteil des Systems, der eine Verbindung zwischen der Wärmepumpe und dem Heiz- oder Kühlsystem im Gebäude herstellt. Die Hydraulikeinheit dient dazu, dass die von der Wärmepumpe erzeugte Wärme (oder Kälte) an das Heiz- oder Kühlsystem (z. B. Fußbodenheizung, Heizkörper, Lüftungssystem) übertragen wird.

Die Hydraulikeinheit kann eine Umwälzpumpe zum Zirkulieren des Heizwasser im System und ein Drei-Wege-Ventil aufweisen. Das Ventil regelt die Temperatur des Wassers, indem sie unterschiedliche Wasserströme (z. B. warmes Wasser von der Wärmepumpe und kühleres Rücklaufwasser) mischt.

Gemäß einem Aspekt kann in einer Abtaubetriebsart ein Mindestvolumenstrom mit Hilfe des Bypassventils sichergestellt werden.

Weitere Ausgestaltungen der Erfindung sind Gegenstand der Unteransprüche.

Vorteile und Ausführungsbeispiele der Erfindung werden nachstehend unter Bezugnahme auf die Zeichnung näher erläutert.
- Fig. 1: zeigt eine schematische Darstellung einer Wärmepumpenanlage, und
- Fig. 2: zeigt eine weitere schematische Darstellung einer Hydraulikeinheit und eine schematische Darstellung eines Vierwegeventils in der jeweiligen Betriebsart.

Fig. 1 zeigt eine schematische Darstellung einer Wärmepumpenanlage. In Fig. 1 ist eine Wärmepumpenanlage oder ein Haustechnikgerät 1 dargestellt, welches eine Wärmepumpe WP, eine Hydraulikeinheit 100 sowie einen Warmwasserspeicher 200 aufweist.

Die Hydraulikeinheit einer Wärmepumpe ist ein zentraler Bestandteil des Systems, der eine Verbindung zwischen der Wärmepumpe und dem Heiz- oder Kühlsystem im Gebäude herstellt. Die Hydraulikeinheit dient dazu, dass die von der Wärmepumpe erzeugte Wärme (oder Kälte) an das Heiz- oder Kühlsystem (z. B. Fußbodenheizung, Heizkörper, Lüftungssystem) übertragen wird.

Die Hydraulikeinheit 100 weist einen ersten und zweiten Anschluss 101, 102 als Anschlüsse für den Rücklauf RL der Wärmepumpe sowie den Vorlauf VL der Wärmepumpe auf. Des Weiteren weist die Hydraulikeinheit 100 einen dritten und vierten Anschluss 103, 104 auf, welche als Rücklauf RLW und Vorlauf VLW für die Warmwasserbereitung (z. B. durch den Warmwasserspeicher 200) ausgestaltet sind. Des Weiteren kann die Hydraulikeinheit 100 einen fünften und sechsten Anschluss 105, 106 für den Rücklauf RLHK1 eines ersten Heizkreises HK1 und den Vorlauf VLHK1 eines ersten Heizkreises HK1 aufweisen.

Optional kann die Hydraulikeinheit 100 einen siebten und achten Anschluss 107, 108 für einen Vorlauf VLHK2 und einen Rücklauf RLHK2 eines zweiten Heizkreises HK2 aufweisen.

Die Hydraulikeinheit 100 weist eine Zirkulationspumpe 140 an dem zweiten Anschluss 102 sowie in Reihe zu der Zirkulationspumpe 140 optional eine elektrische Heizeinheit 120 auf. Die Zirkulationspumpe 140 dient dazu, das Heizwasser im System zu zirkulieren. Ferner weist die Hydraulikeinheit 100 ein 4/3-Wegeventil 130 auf. Das 4/3-Wegeventil 130 weist vier Anschlüsse 131 - 134 auf. Durch Steuerung des 4/3-Wegeventil 130 können die jeweiligen Anschlüsse 131 - 134 miteinander gekoppelt werden. Das Ventil 130 kann dazu dienen, die Temperatur des Wassers zu regeln, indem es unterschiedliche Wasserströme vermischt.

Optional kann eine Sicherheitsgruppe 150 am Ausgang der Heizeinheit 120 vorgesehen sein.

Optional kann eine Überströmungsstrecke 160 vorgesehen sein. Die Wärmepumpe benötigt typischerweise einen Mindestvolumenstrom. Die Überströmungsstrecke 160 kann dazu dienen, diesen Mindestvolumenstrom für die Wärmepumpe zur Verfügung zu stellen. Die Überströmungsstrecke 160 kann mit dem ersten Anschluss 101 gekoppelt sein, so dass Wasser durch die Überströmungsstrecke 160 zu dem Anschluss 101 und damit zu der Wärmepumpe WP strömen kann.

Ferner kann optional ein zweiter Heizkreis HK2 mit einem Heizkreisvorlauf 107 und einem Heizkreisrücklauf 108 vorgesehen sein. Falls ein zweiter Heizkreis HK2 vorgesehen ist, dann kann optional eine zweite Zirkulationspumpe 170 vorgesehen sein.

Die Wärmepumpenanlage 1 weist ferner einen Pufferspeicher 200 für Warmwasser auf, welcher mit dem dritten und vierten Anschluss 103, 104, welche den Warmwasserrücklauf und den Warmwasservorlauf darstellen, gekoppelt ist.

Fig. 2 zeigt eine weitere schematische Darstellung einer Hydraulikeinheit und eine schematische Darstellung eines 4/3-Wegeventil in der jeweiligen Betriebsart. In Fig. 2 ist ein Heizbetrieb mit einer Überströmung über eine Überströmungsstrecke 160 dargestellt. In dem Beispiel von Fig. 2 ist das Vierwegeventil 130 so geschaltet, dass die Anschlüsse 131, 132 und 133 offen sind.

Zusätzlich zu den Komponenten der Hydraulikeinheit von Fig. 1 weist die Hydraulikeinheit von Fig. 2 ein Bypassventil 190 und zwei Temperatursensoren 181, 182 auf. Das Bypassventil 190 ist zwischen dem Vorlauf des ersten Heizkreises VLHK1 und dem Rücklauf RLHK1 (d. h. zwischen dem fünften und sechsten Anschluss 105, 106) angeordnet. Der erste Temperatursensor 182 ist in dem Vorlauf des ersten Heizkreises VLHK1 und der zweite Temperatursensor 181 ist in dem Rücklauf des ersten Heizkreises RLHK1 vorgesehen. Die beiden Temperatursensoren 181, 182 erfassen somit die Temperaturen im Vorlauf und Rücklauf des ersten Heizkreises HK1 und können damit die Temperaturspreizung erfassen.

Eine erste Betriebsart wird aktiviert, wenn der erfasste Wasservolumenstrom der Wärmepumpe oberhalb eines Schwellwertes (Mindestwasservolumenstrom) ist. Eine zweite Betriebsart wird aktiviert, wenn der Wasservolumenstrom unter den Mindestwasservolumenstrom fällt und in diesem Fall wird das Bypassventil 190 geöffnet.

Der Temperatursensor 182 im Vorlauf des ersten Heizkreises HK1 kann vor oder nach dem 4/3-Wegeventil erfolgen. Der zweite Temperatursensor 181 ist im Rücklauf des ersten Heizkreises HK1 vorgesehen.

Das Bypassventil 190 wird gesteuert, um eine Unterschreitung des Mindestwasservolumenstroms der Wärmepumpe zu vermeiden. Bei einer Unterschreitung des Mindestwasservolumenstroms der Wärmepumpe öffnet das Bypassventil 190 so weit, bis der Volumenstrom über dem Mindestwert liegt. Wenn der Mindestvolumenstrom der Wärmepumpe überschritten ist, dann kann das Bypassventil 190 wieder geschlossen werden. Hierbei kann das Bypassventil 190 optional nicht komplett geschlossen werden, sondern kann so weit offen bleiben, dass ein minimaler Wasservolumenstrom über das Ventil strömt. Eine Voraussetzung hierfür ist, dass das 4/3-Wegeventil nicht komplett in Richtung des zweiten Heizkreises HK2 verfährt, sondern noch teilweise in Richtung des ersten Heizkreises HK1 geöffnet ist.

Der Volumenstrom über das teilweise geschlossene Bypassventil 190 ist wesentlich kleiner als der Volumenstrom, welcher zum ersten Heizkreis HK1 strömt, so dass der Einfluss auf die Rücklauftemperatur gering ist. Wenn alle Verbraucher im ersten Heizkreis HK1 geschlossen werden, dann strömt nur noch Wasser aus dem Vorlauf zum Rücklauf-Temperatursensor und die Vorlauf- und Rücklauftemperatur sind gleich. In diesem Fall kann die Regelung erfassen, dass der erste Heizkreis HK1 keinen Wärmebedarf hat und die Wassertemperatur, welcher von der Wärmepumpe erzeugt wird, kann auf das Niveau des zweiten Heizkreises HK2 abgesenkt werden.

Durch das Vorsehen des Bypassventils und der entsprechenden Steuerung kann sichergestellt werden, dass unabhängig vom Verhalten der Heizkreise ein Mindestvolumenstrom bereitgestellt wird. Insbesondere kann erkannt werden, wenn der Heizkreis 1 keine Wärmeabnahme mehr hat und die Systemtemperatur wird abgesenkt, um die Systemeffizienz zu erhöhen.

### Bezugszeichenliste

- 1: Haustechnikgerät
- 100: Hydraulikeinheit
- 101: Wärmepumpenrücklauf
- 102: Wärmepumpenvorlauf
- 103: dritter Anschluss
- 104: vierter Anschluss
- 105: Heizkreisvorlauf
- 106: sechster Anschluss
- 107: siebter Anschluss
- 108: achter Anschluss
- 120: Heizeinheit
- 130: Vierwegeventil
- 131: erster Ventilanschluss
- 132: zweiter Ventilanschluss
- 133: dritter Ventilanschluss
- 134: vierter Ventilanschluss
- 140: erste Zirkulationspumpe
- 150: Sicherheitsgruppe
- 160: Überströmungsstrecke
- 170: zweite Zirkulationspumpe
- 181: zweiter Temperatursensor
- 182: erster Temperatursensor
- 200: Warmwasserspeicher
- RL: Wärmepumpen-Rücklauf
- RLW: Rücklauf
- VL: Wärmepumpen-Vorlauf
- VLW: Vorlauf
- WP: Wärmepumpe

## Patentansprüche

1. Wärmepumpen-Hydraulikeinheit (100), mit
einem ersten Anschluss (101) für einen Wärmepumpenrücklauf(RL),
einem zweiten Anschluss (102) für einen Wärmepumpenvorlauf (VL),
einem dritten Anschluss (103) für einen Warmwasserrücklauf (RLW),
einem vierten Anschluss (104) für einen Warmwasservorlauf (VLW),
einem fünften Anschluss (105) für einen Vorlauf des ersten Heizkreises (VLHK1),
einem sechsten Anschluss (106) für einen Rücklauf des ersten Heizkreises (RLHK1),
einem 4/3-Wegeventil (130) mit vier Anschlüssen (131 - 134),
einer ersten Zirkulationspumpe (140), welche mit dem zweiten Anschluss (102) und dem 4/3-Wegeventil gekoppelt ist, und
einem Bypassventil (190) zwischen dem fünften und sechsten Anschluss (105, 106), einem ersten Temperatursensor (182) zwischen der Zirkulationspumpe (140) und dem 4/3-Wegeventil (130), und
einem zweiten Temperatursensor (181) am sechsten Anschluss (106).

2. Wärmepumpen-Hydraulikeinheit (100) nach Anspruch 1, wobei
eine erste Betriebsart aktiviert wird, wenn ein Wasservolumenstrom am Wärmepumpenrücklauf oder Wärmepumpenvorlauf am ersten und/oder zweiten Anschluss (101, 102) oberhalb eines Schwellwertes ist, wobei das Bypassventil (190) geschlossen ist, und
wobei eine zweite Betriebsart aktiviert wird, wenn der Wasservolumenstrom unterhalb des Schwellwertes ist, wobei der Schwellwert einen Mindestvolumenstrom darstellt,
wobei das Bypassventil (190) in der zweiten Betriebsart geöffnet ist.

3. Wärmepumpen-Hydraulikeinheit (100) nach Anspruch 2, wobei
das Bypassventil (190) teilweise geöffnet bleibt, wenn der erfasste Volumenstrom wieder oberhalb des Mindestvolumenstroms ist und die erste Betriebsart aktiviert ist.

4. Wärmepumpen-Hydraulikeinheit (100) nach Anspruch 2 oder 3, mit
einem siebten und achten Anschluss (107, 108) für einen zweiten Heizkreis (HK2),
wobei in der zweiten Betriebsart der erste und zweite Temperatursensor (182, 181) eine erste und zweite Temperatur erfassen,
wobei, wenn die durch den ersten Temperatursensor (182) gemessene Temperatur der Temperatur des durch den zweiten Temperatursensor (181) erfassten Temperatur entspricht, dann wird die Vorlauftemperatur der Wärmepumpe auf einen Wert reduziert, welcher an den zweiten Heizkreis (HK2) angepasst ist.

5. Wärmepumpen-Hydraulikeinheit nach einem der Ansprüche 1 bis 4, wobei
wenn das Bypassventil (190) zumindest teilweise geöffnet ist und wenn die durch den ersten Temperatursensor (182) gemessene Temperatur der Temperatur des durch den zweiten Temperatursensor (181) erfassten Temperatur entspricht, dann wird erfasst, dass der erste Heizkreis (HK1) keine Wärme abnimmt.

6. Verfahren zum Steuern einer Wärmepumpen-Hydraulikeinheit nach einem der Ansprüche 1 bis 5, mit den Schritten:
Erfassen eines Volumenstromes einer Wärmepumpe,
Öffnen des Bypassventils, wenn der Volumenstrom unter einen Schwellwert fällt,
Erfassen einer Rücklauf-Temperatur an dem sechsten Anschluss, nämlich im Rücklauf des ersten Heizkreises,
Erfassen einer Vorlauf-Temperatur am Vorlauf des ersten Heizkreises, und
Reduzieren der Vorlauftemperatur der Wärmepumpe, wenn die Rücklauf-Temperatur des ersten Heizkreises im Wesentlichen der Vorlauf-Temperatur des ersten Heizkreises entspricht, oder
Erhöhen der Vorlauftemperatur der Wärmepumpe, wenn die Rücklauftemperatur um einen Schwellwert unter die Vorlauftemperatur fällt.

7. Wärmepumpenanlage, mit
einer Wärmepumpen-Hydraulikeinheit (100) nach einem der Ansprüche 1 bis 5,
einem ersten Heizkreis (HK1),
einem zweiten Heizkreis (HK2),
einer Wärmepumpe (WP), und
einem Warmwasser-Pufferspeicher (200).
